# EUROPÄISCHE PATENTSCHRIFT

(11) **EP 0 645 504 B1**
(45) Veröffentlichungstag und Bekanntmachung des Hinweises auf die Patenterteilung: **03.11.1999**
(21) Anmeldenummer: 94112585.8
(22) Anmeldetag: 11.08.1994
(51) Int. Cl.: E04B 2/96

(54) **Pfosten-Riegel-System**
Mullion-transom system
Système à traverses et montants

(30) Priorität: 23.09.1993 DE 4332406
(43) Veröffentlichungstag der Anmeldung: 29.03.1995
(73) Patentinhaber: HEROAL, Johann Henkenjohann GmbH & Co. KG, D-33415 Verl (DE)
(72) Erfinder: Henkenjohann, Johann, D-33415 Verl (DE)
(74) Vertreter: Weber, Joachim, Dr.

(56) Entgegenhaltungen:
- EP-A- 0 162 227
- DE-A- 3 808 715
- DE-C- 3 741 043
- DE-C- 4 124 820

## Beschreibung

Die Beschreibung bezieht sich auf ein Pfosten-Riegel-System mit Pfosten, welche an einer Außenseite randseitig mit einer ersten Dichtleiste versehen sind, welche in einer U-förmigen, einen hintergreifenden Querschnitt aufweisenden Nut gelagert ist, sowie mit Querriegeln, welche quer zu den Pfosten anzuordnen sind und sich jeweils stirnseitig den Pfosten anschließen, wobei die Querriegel an einer Außenseite randseitig mit einer zweiten Dichtleiste versehen sind und eine stirnseitige Ausklinkung zur Auflage auf den Pfosten aufweisen.

Pfosten-Riegel-Systeme der beschriebenen Art sind aus dem Stand der Technik in den unterschiedlichsten Ausgestaltungsformen bekannt. Sie dienen als Konstruktionselemente, beispielsweise um verglaste Fassaden, Wintergärten o.ä. zu bauen. Die zwischen den Pfosten und Riegeln gebildeten Flächen werden mit Ausfachungen, beispielsweise Glasscheiben verschlossen. Die Scheiben, welche von außen eingesetzt werden, liegen gegen innenliegende Dichtleisten an und werden durch das Pfosten-Riegel-System gehalten. Die Einspannung der Scheiben erfolgt über zusätzliche äußere, verschraubte Druckleisten, welche ebenfalls mit äußeren Dichtleisten versehen sind. Auf diese Weise erfolgt eine Abdichtung der Scheiben zur Außenumgebung hin.

Bei Pfosten-Riegel-Systemen ist es wichtig, die innenliegenden Dichtleisten an den Pfosten bzw. Riegeln so auszubilden, daß diese zum einen bei einfachem Aufbau leicht und fehlerfrei montiert werden können und zum anderen in zuverlässiger Weise das Eintreten von Feuchtigkeit in die Rauminnenseite verhindern. Letzteres ist unumgänglich, da die Abdichtung zur Außenumgebung hin niemals kontrolliert vollständig dicht erfolgen kann. An den Pfosten und Riegeln sind deshalb im Bereich der Dichtleisten Kanäle ausgebildet, welche eventuell eingetretenes Wasser aufnehmen und kontrolliert nach außen ableiten.

Die DE-C-41 24 820 beschreibt ein Pfosten-Riegel-System, bei welchem an eine Auflagefläche des Pfostens ein Querriegel angelegt ist und das die Merkmale des Oberbegriffes des Ansrpuchs 1 aufweist. Es erfolgt keinerlei Ausklinken, vielmehr wird an dem Pfosten im Auflagebereich des Querriegels lediglich die Dichtung ausgespart. Somit ergeben sich zwischen den Pfosten und Querriegeln ganz erhebliche Höhenunterschiede, welche sehr hohe Dichtleisten erfordern, um diese Höhenunterschiede auszugleichen.

Der Erfindung liegt die Aufgabe zugrunde, ein Pfosten-Riegel-System zu schaffen, welches bei einfachem Aufbau und einfacher, kostengünstiger Herstellbarkeit leicht montierbar ist und ein hohes Maß an Betriebssicherheit aufweist, insbesondere hinsichtlich der Abdichtung nach außen sowie Ableitung von Kondensat und eingetretenem Regenwasser.

Erfindungsgemäß wird die Aufgabe durch die Merkmale des Hauptanspruchs gelöst, die Unteransprüche zeigen weitere vorteilhafte Ausgestaltungen der Erfindung.

Das erfindungsgemäße Pfosten-Riegel-System zeichnet sich durch einen sehr günstigen Aufbau aus. Da die Pfosten an der Außenseite an ihrem Randbereich jeweils mit einer U-förmigen, im Querschnitt hintergreifenden Nut versehen sind, bilden die beiden Schenkel der Nut eine ebene Auflagefläche, auf welche der Außenbereich des an seiner Stirnseite ausgeklinkten Riegels auflegbar ist. Hieraus folgt ein hohes Maß an konstruktiver Stabilität. Zudem wird die Montage erheblich erleichtert, da an den Pfosten selbst keine Ausfräsungen, Ausklinkungen o.ä. vorgesehen sind. Die notwendige Dichtleiste kann in einfacher Weise abgeschnitten und in die Profilnuten der Pfosten eingebracht werden. Hierdurch vereinfacht sich die Montage ganz erheblich.

Der erfindungsgemäße Querriegel weist, bedingt durch seinen ebenen Außenbereich ebenfalls ein hohes Maß an Festigkeit auf, wobei es möglich ist, den Querriegel als Kastenprofil, oder auch als flaches, leistenartiges Profil auszugestalten. Die erfindungsgemäß vorgesehene Verankerung der zweiten Dichtleiste ist zum einen sehr einfach herzustellen und zum anderen montagemäßig sehr günstig, da die Dichtleiste in einfachster Weise auf den pilzförmigen Haltesteg des Riegels befestigt werden kann.

Es ist weiterhin vorgesehen, daß zusätzliche Längsriegel eingebaut werden, welche sich quer zu den Querriegeln und damit parallel zu den Pfosten erstrecken. Hierdurch ist es möglich, weitere senkrechte Unterteilungen herzustellen, ohne hierfür die relativ voluminösen Pfosten verwenden zu müssen. Es ergeben sich hierdurch viele konstruktive Varianten, welche auch höchsten optischen Anforderungen genügen.

Es versteht sich, daß das erfindungsgemäße Pfosten-Riegel-System vertikal eingebaut werden kann, um beispielsweise senkrechte, verglaste Fassaden zu bauen. Es ist jedoch auch möglich, die Pfosten und Riegel in jeder gewünschten, beliebigen winkelmäßigen Orientierung oder Neigung einzubauen. Weiterhin ist das System nicht darauf beschränkt, daß die Pfosten und Riegel im rechten Winkel zueinander angeordnet sind, es sind vielmehr auch winkelmäßige Versetzungen möglich, wobei jedoch die Glasscheiben bevorzugterweise jeweils in einer Ebene angeordnet sind.

Erfindungsgemäß ist es besonders günstig, daß die Dicke der ersten Dichtleiste, welche an dem Pfosten befestigt ist, im wesentlichen gleich ist der Summe aus der Dicke der zweiten Dichtleiste des Querriegels und des ebenen Außenbereichs des Querriegels. Auf diese Weise ergibt sich eine ebene Auflagefläche der Ausfachung, auf welche beispielsweise die Glasscheibe auflegbar ist. Die erfindungsgemäß beschriebene Ausgestaltung der Dichtleisten des Pfostens sowie des Querriegels ermöglicht die beschriebene Dimensionierung in völlig unproblematischer Weise.

Weiterhin ist erfindungsgemäß besonders vorteilhaft, wenn die Dicke der zweiten Dichtleiste des Querriegels gleich ist der Summe der Dicke des zweiten Außenbereichs des Längsriegels und der Dicke der dritten Dichtleiste des Längsriegels. Auf diese Weise ist es erfindungsgemäß möglich, aus dem Pfosten, dem Querriegel und dem Längsriegel eine Konstruktion zu bauen, bei welcher trotz des Aneinandersetzens von drei übereinander (bezüglich der Ausklinkungen) angeordneter Bauelemente eine ebene Auflagefläche zur Auflage der Scheibe gebildet ist. Dichtungsprobleme können hierdurch vollständig ausgeschlossen werden.

Es versteht sich, daß der Längsriegel mit einer stirnseitigen Ausklinkung zur Auflage auf den jeweiligen Querriegeln versehen ist. Erfindungsgemäß ist es sowohl möglich, den Längsriegel als Kastenprofil, oder auch als flaches, leistenartiges Profil auszubilden.

Die erfindungsgemäß gewählte Verankerung der zweiten Dichtleiste mittels eines pilzförmigen Haltesteges ist besonders günstig, da dieser pilzförmige Haltesteg im Bereich der Ausklinkung des Längsriegels schnell und einfach entfernt werden kann (liegt außerhalb des sichtbaren Bereiches).

In Abhängigkeit von der gewählten Dimensionierung ist es günstig, die dritte Dichtleiste auf den zweiten Außenbereich des Längsriegels aufzukleben. Auf zusätzliche Verankerungsmaßnahmen kann dann verzichtet werden, weiterhin ist es möglich, die dritte Dichtleiste mit einer sehr geringen Dicke auszugestalten.

Des Pfosten, der Querriegel und der Längsriegel in ihrem mittleren Bereich weisen jeweils zwei zueinander parallele Verankerungsnuten auf, in welchen thermische Trennstege zur Lagerung eines Halteprofils des Pfostens, des Querriegels bzw. des Längsriegels gehalten sind. Die thermischen Trennstege und die Halteprofile sind aus dem Stand der Technik bekannt, sie dienen der Verankerung der Pfosten, Querriegel und Längsriegel untereinander (beispielsweise mittels in das Halteprofil eingeschobener Bolzen) sowie der Befestigung einer äußeren Druckleiste. Die Verankerungsnuten sind jeweils mit einer unterschiedlichen Höhe ausgebildet, um zu bewirken, daß sich die Halteprofile im montierten Zustand in einer Ebene befinden.

Weiterhin kann es günstig sein, wenn die Dichtleiste mit einer elastisch verformbaren, nach außen weisenden Außenlippe versehen ist, welche sich in die Ausfachung erstreckt. Weiterhin kann die Dichtleiste in bevorzugter Weise mit einer nach innen weisenden Innenlippe ausgestattet sein, welche gegen die Verankerungsnut anliegt. Es kann somit ein zusätzlicher Dichteffekt im Randbereich der einzelnen Scheiben hervorgerufen werden. Weiterhin bilden die Innenlippen einen Dichtungskanal, welcher zur Isolierung dienen kann, da zusätzliche Konvektionsströmungen unterbunden werden.

Im folgenden wird die Erfindung anhand eines Ausführungsbeispieles in Verbindung mit der Zeichnung beschrieben. Dabei zeigt:
- Fig. 1: eine schematische perspektivische Darstellung des erfindungsgemäßen Pfosten-Riegel-Systems im montierten Zustand,
- Fig. 2: eine perspektivische Explosionsansicht des in Fig. 1 gezeigten Systems,
- Fig. 3: eine Darstellung, ähnlich Fig. 1, wobei jedoch die Dichtleisten entfernt wurden,
- Fig. 4: eine Schnittansicht durch den erfindungsgemäßen Pfosten im montierten Zustand,
- Fig. 5: eine Schnittansicht durch den montierten Querriegel, und
- Fig. 6: eine Schnittansicht durch den montierten Längsriegel.

Das Pfosten-Riegel-System umfaßt einen als Hohlprofil ausgebildeten Pfosten 1, an dessen Außenwandung 18 mittels verlängerter Stege 19 randseitig U-förmige, einen hintergreifenden Querschnitt aufweisende Nuten 3 einstückig ausgebildet sind. Die beiden Schenkel jeder Nut 3 liegen in einer Ebene, welche zugleich die Auflageebene einer ersten Dichtleiste 2 bildet (s. Fig. 4). Die Dichtleiste 2 ist mit einem Fuß 20 versehen, welcher hintergreifend in die Nut 3 einschiebbar bzw. eindrückbar ist. Wie in Fig. 4 gezeigt, ist die erste Dichtleiste 2 mit einer Außenlippe 16 sowie einer verlängerten Innenlippe 17 versehen.

An der Außenwandung 18 des Pfostens 1 sind weiterhin zwei nach außen weisende Stege 21 verbunden, an deren Endbereich eine Platte 22 einstückig ausgebildet ist, an welcher Verankerungsnuten 13 vorgesehen sind, in welchen zueinander parallele Trennstege 14 befestigt sind. Die Trennstege 14 können beispielsweise aus einem Kunststoffmaterial gefertigt sein. An ihrer Außenseite tragen die Trennstege 14 ein im wesentlichen U-förmiges Halteprofil 15, welches aus dem Stand der Technik bekannt, so daß auf eine detaillierte Beschreibung verzichtet werden kann.

Die verlängerten Innenlippen 17 der ersten Dichtleiste 2 liegen gegen die Verankerungsnuten 13 an.

Die Fig. 4 zeigt weiterhin eine doppelwandige Glasscheibe 23, welche gegen die ersten Dichtleisten 2 angelegt ist. Die Glasscheibe wird außenseitig mittels einer Druckleiste 24 gehalten, welche durch eine Schraube 25 an dem Halteprofil 15 verankert ist. Die Druckleiste 24 trägt an ihrer Innenseite Dichtstreifen 26 und wird nach außen durch ein Abdeckprofil 27 abgedeckt. Auch diese Konstruktion ist aus dem Stand der Technik vorbekannt.

Wie insbesondere aus Fig. 5 ersichtlich, weist ein erfindungsgemäßer Querriegel 4 ebenfalls ein kastenförmiges Profil auf, welches mit einem ersten, eine ebene Platte bildenden Außenbereich 7 versehen ist. Randseitig trägt der Außenbereich 7 jeweils eine zweite Dichtleiste 5, welche mittels eines pilzförmigen Querschnitt aufweisenden Haltesteges 8, welche einstückig mit dem Querriegel 4 ausgebildet ist, verankert ist. Hierzu ist die zweite Dichtleiste 5 mit einer passend ausgebildeten Nut versehen. Auch die zweite Dichtleiste 5 weist eine Außenlippe 16 sowie eine verlängerte Innenlippe 17 auf.

Erfindungsgemäß sind auch an dem ersten Außenbereich 7 Verankerungsnuten 13 zur Halterung der Trennstege 14 ausgebildet. Im übrigen zeigt Fig. 5 den montierten Zustand, wobei die Halterung der Scheibe 23 analog der Darstellung der Fig. 4 erfolgt.

Die Fig. 1 bis 3 zeigen, daß der Querriegel 4 stirnseitig mit einer Ausklinkung 6 versehen ist, so daß er stumpf gegen die Außenwandung des Pfostens 1 anliegt. Durch die Ausklinkung 6 wird ermöglicht, den ersten Außenbereich 7, wie insbesondere in den Fig. 2 und 3 dargestellt, auf die Außenfläche der Nut 3 aufzulegen. Die Fig. 1 zeigt, daß die Dicke der ersten Dichtleiste 2 sowie der zweiten Dichtleiste 5 und des ersten Außenbereichs 7 im wesentlichen gleich ist, so daß eine ebene Auflagefläche gebildet wird.

Weiterhin ist erfindungsgemäß ein Längsriegel 9 vorgesehen, welcher insbesondere in Fig. 6 dargestellt ist. Der Längsriegel 9 ist in Form eines Kastenprofils ausgebildet, welches im wesentlichen gleich dimensioniert ist wie der Querriegel 4. Hierdurch kann eine auch höchsten optischen Anforderungen genügende fachwerkartige Konstruktion gebaut werden.

Der Längsriegel 9 ist mit einem plattenförmigen, ebenen zweiten Außenbereich 10 versehen, welcher an seinen Randbereichen eine dritte Dichtleiste 11 trägt. Diese ist auf den Längsriegel 9 aufgeklebt. Die Dicke der dritten Dichtleiste 11 und den zweiten Außenbereichs 10 ist gleich der Dicke der zweiten Dichtleiste, so daß sich eine ebene Auflagefläche für eine Scheibe ergibt, wie beispielsweise in Fig. 1 dargestellt.

Stirnseitig ist der Längsriegel 9 mit einer Ausklinkung 12 versehen, um den zweiten Außenbereich 10 auf den ersten Außenbereich 7 auflegen zu können. Zu diesem Zwecke muß, wie in Fig. 2 gezeigt, für eine entsprechende Länge der Haltesteg 8 entfernt, beispielsweise abgefräst werden.

Im übrigen zeigt die Fig. 6 die Befestigung der Scheibe 23, welche analog zu den Darstellungen der Fig. 4 und 5 erfolgt.

Wie sich insbesondere aus den Fig. 4 bis 6 ergibt, werden Kanäle 28 und 29 geschaffen, durch welche eine sichere, zuverlässige Ableitung von eingedrungenem Wasser erfolgen kann. Die in Fig. 6 gezeigten Kanäle 29 leiten das eingedrungene Wasser senkrecht nach unten in die horizontal verlaufenden Kanäle 28 und 29 des in Fig. 5 gezeigten Querriegels. Von hier kann das Wasser in die vertikal verlaufenden Kanäle 28 und 29 des in Fig. 4 gezeigten Pfostens 1 abgeleitet werden. Somit zeichnet sich das System durch ein Höchstmaß an Dichtigkeit aus.

Die Erfindung ist nicht auf das gezeigte Ausführungsbeispiel beschränkt, vielmehr ergeben sich im Rahmen der Erfindung vielfältige Abwandlungs- und Modifikationsmöglichkeiten.

## Patentansprüche

1. Pfosten-Riegel-System, mit
- Pfosten (1), welche an einer Außenseite randseitig mit einer ersten Dichtleiste (2) versehen sind, welche in einer U-förmigen, einen hintergreifenden Querschnitt aufweisenden Nut (3) gelagert ist,
- Querriegeln (4), welche quer zu den Pfosten (1) anzuordnen sind, wobei die Querriegel (4) außenseitig randseitig mit einer zweiten Dichtleiste (5) versehen sind,
- Längsriegeln (9), welche im wesentlichen parallel zu dem Pfosten (1) anzuordnen sind, einen zweiten ebenen, randseitige dritte Dichtleisten (11) tragenden Außenbereich (10) aufweisen,
- wobei die Querriegel (4) mit einem ersten ebenen Außenbereich (7) versehen sind, an welchem vorstehende Haltestege (8) für die Verankerung der zweiten Dichtleiste (5) ausgebildet sind,
- wobei die Dicke der ersten Dichtleiste (2) zwischen deren Auflageebenen im wesentlichen der Dicke der zweiten Dichtleiste (5) zwischen deren Auflageebenen und des ebenen Außenbereichs (7) gleich ist,
dadurch gekennzeichnet, daß
- die Querriegel (4) jeweils stirnseitig an den Pfosten (1) anschließen und eine stirnseitige Ausklinkung (6) zur Auflage auf den Pfosten (1) aufweisen, wobei im eingebauten Zustand bei der stirnseitigen Ausklinkung des Querriegels (4) der erste Außenbereich (7) auf die Nut (3) des Pfostens (1) aufgelegt ist,
- der Haltesteg (8) der Querriegel (4) einen pilzförmigen Querschnitt aufweist
- die Längsriegel (9) mit einer stirnseitigen Ausklinkung (12) zur Auflage auf den jeweiligen Querriegel (4) versehen sind, wobei im eingebauten Zustand bei der stirnseitigen Ausklinkung des Längsriegels (9) der zweite Außenbereich (10) nach Entfernen des Haltesteges (8) auf den Außenbereich (7) des Querriegels (4), aufgelegt ist, und
- die Dicke des zweiten Außenbereichs (10) plus der dritten Dichtleiste (11) zwischen deren Auflageebenen im wesentlichen gleich der Dicke der zweiten Dichtleiste (5) ist.

2. Pfosten-Riegel-System nach Anspruch 1, dadurch gekennzeichnet, daß die dritte Dichtleiste (11) auf den zweiten Außenbereich (10) aufgeklebt ist.

3. Pfosten-Riegel-System nach Anspruch 1 oder 2, dadurch gekennzeichnet, daß der Pfosten (1), der Querriegel (4) und der Längsriegel (9) jeweils als Hohlprofil ausgebildet sind.

4. Pfosten-Riegel-System nach einem der Ansprüche 1 bis 3, dadurch gekennzeichnet, daß im mittleren Bereich des Pfostens (1), des Querriegels (4) und des Längsriegels (9) jeweils zwei zueinander parallele Verankerungsnuten (13) ausgebildet sind, in welchen thermische Trennstege (14) zur Lagerung eines Halteprofils (15) des Pfostens (1), des Querriegels (4) bzw. des Längsriegels (9) gehalten sind.

5. Pfosten-Riegel-System nach einem der Ansprüche 1 bis 4, dadurch gekennzeichnet, daß die Dichtleiste (2, 5, 11) mit einer elastisch verformbaren, nach außen weisenden Außenlippe (16) versehen ist.

6. Pfosten-Riegel-System nach Anspruch 4 oder 5, dadurch gekennzeichnet, daß die Dichtleiste (2, 5, 11) mit einer elastisch verformbaren, nach innen weisenden auf die Verankerungsnut auflegbaren Innenlippe (17) versehen ist.

## Claims

1. Mullion-transom system comprising:
- mullions (1) which on an outside at the edge are provided with a first sealing strip (2) which is supported in a U-shaped groove (3) of a relief cross-section;
- transverse transoms (4) which are to be arranged in a direction transverse to the mullions (1), the transverse mullions (4) being provided on the outside at the edge with a second sealing strip (5);
- longitudinal transoms (9) which are to be arranged substantially in parallel with the mullions (1) and comprise a second planar outer portion (10) carrying third sealing strips (11) at the edge;
- the transverse transoms (4) being provided with a first planar outer portion (7) which has formed thereon projecting holding bars (8) for anchoring the second sealing strip (5),
- the thickness of the first sealing strip (2) between the support planes thereof being substantially equal to the thickness of the second sealing strip (5) between the support planes thereof and the planar outer portion (7),
characterized in that
- the transverse transoms (5) at their respective front sides adjoin the mullions (1) and comprise a front recess for support on the mullions (1), wherein in the installed state in the case of the front recess of the transverse transom (4) the first outer portion (7) is placed on the groove (3) of the mullion (1),
- the holding bar (8) of the transverse transoms (4) has a mushroomshaped cross-section,
- the longitudinal transoms (9) are provided with a front recess (12) for support on the respective transverse transoms (4), wherein in the installed state in the case of the front recess of the longitudinal transom (9) the second outer portion (10) is placed on the outer portion (7) of the transverse transom (4) after the holding bar (8) has been removed, and
- the thickness of the second outer portion (10) plus the third sealing strip (11) between the support planes thereof is substantially equal to the thickness of the second sealing strip (5).

2. The mullion-transom system according to claim 1, characterized in that the third sealing strip (11) is glued to the second outer portion (10).

3. The mullion-transom system according to claim 1 or 2, characterized in that the mullion (1), the transverse transom (4) and the longitudinal transom (9) are each formed as a hollow section.

4. The mullion-transom system according to any one of claims 1 to 3, characterized in that in the central portion of the mullion (1), the transverse transom (4) and the longitudinal transom (9), two anchoring grooves (13), which are in parallel with each other, are respectively formed for holding therein thermal dividing bars (14) for supporting a holding section (15) of the mullion (1), the transverse transom (4) and the longitudinal transom (9), respectively.

5. The mullion-transom system according to any one of claims 1 to 4, characterized in that the sealing strip (2, 5, 11) is provided with an elastically deformable, outwardly oriented outer lip (16).

6. The mullion-transom system according to claim 4 or 5, characterized in that the sealing strip (2, 5, 11) is provided with an elastically deformable, inwardly oriented inner lip (17) which can be placed on the anchoring groove.

## Revendications

1. Système à montants et barres comprenant
- des montants (1) dont les bords de l'une des faces extérieures sont munis d'une première baguette d'étanchéité (2), qui est logée dans une rainure (3) en forme de U avec une section fermée à l'arrière,
- des barres transversales (4) qu'il faut disposer transversalement par rapport aux montants (1), les barres transversales (4) étant munies sur les bords de l'une de leurs faces extérieures d'une deuxième baguette d'étanchéité (5),
- des barres longitudinales (9), qu'il faut disposer dans le sens sensiblement parallèle aux montants (1) et qui sont munies d'une deuxième partie extérieure (10) plane portant sur ses bords une troisième baguette d'étanchéité (11),
- les barres transversales (4) étant munies d'une première partie extérieure (7) plane contre laquelle sont formés des talons de support (8) s'avançant en saillie et destinés à l'ancrage de la deuxième baguette d'étanchéité (5),
- l'épaisseur de la première baguette d'étanchéité (2) entre les plans d'appui de celle-ci étant sensiblement égale à l'épaisseur de la deuxième baguette d'étanchéité (5) entre les plans d'appui de celle-ci et à celle de la partie extérieure (7) plane,
caractérisé en ce que
- les barres transversales (4) sont assemblées chacune par leurs faces frontales avec les montants (1) et sont munies d'une encoche (6) du côté frontal, par laquelle lesdites barres transversales reposent sur les montants (1), la première partie extérieure (7) étant en appui sur la rainure (3) du montant (1), au niveau de l'encoche du côté frontal de la barre transversale (4) à l'état monté,
- le talon de support (8) des barres transversales (4) présente une section en forme de champignon,
- les barres longitudinales (9) sont munies d'une encoche (12) du côté frontal, par laquelle lesdites barres longitudinales reposent sur la barre transversale (4) respective, la deuxième partie extérieure (10) étant en appui sur la partie extérieure (7) de la barre transversale (4), après enlèvement du talon de support (8), au niveau de l'encoche du côté frontal de la barre longitudinale (9) à l'état monté, et
- l'épaisseur de la deuxième partie extérieure (10), plus celle de la troisième baguette d'étanchéité (11) entre les plans d'appui de celle-ci étant sensiblement égale à l'épaisseur de la deuxième baguette d'étanchéité (5).

2. Système à montants et barres selon la revendication 1, caractérisé en ce que la troisième baguette d'étanchéité (11) est collée contre la deuxième partie extérieure (10).

3. Système à montants et barres selon la revendication 1 ou 2, caractérisé en ce que le montant (1), la barre transversale (4) et la barre longitudinale (9) sont conçus chacun comme un profilé creux.

4. Système à montants et barres selon l'une quelconque des revendications 1 à 3, caractérisé en ce que dans la partie centrale du montant (1), de la barre transversale (4) et de la barre longitudinale (9) sont réalisées deux rainures d'ancrage (13) parallèles, dans lesquelles sont maintenus des talons de séparation thermique (14) pour y loger un profilé de support (15) pour le montant (1), la barre transversale (4) et/ou la barre longitudinale (9).

5. Système à montants et barres selon l'une quelconque des revendications 1 à 4, caractérisé en ce que les baguettes d'étanchéité (2, 5, 11) sont munies d'une lèvre extérieure (16), déformable de manière élastique et orientée vers l'extérieur.

6. Système à montants et barres selon la revendication 4 ou 5, caractérisé en ce que les baguettes d'étanchéité (2, 5, 11) sont munies d'une lèvre intérieure (17), déformable de manière élastique, orientée vers l'intérieur et pouvant venir en appui contre la rainure d'ancrage.
